# FASCICULE DE BREVET EUROPEEN

(11) **EP 0 089 869 B1**
(45) Date de publication et mention de la délivrance du brevet: **31.07.1985**
(21) Numéro de dépôt: 83400494.7
(22) Date de dépôt: 11.03.1983
(51) Int. Cl.: F22B 1/06

(54) **Dispositif de production de vapeur par échange de chaleur entre un métal liquide caloporteur et de l'eau alimentaire comportant plusieurs interfaces métal liquide-gaz neutre**
Von flüssigem Metall beheizter Dampferzeuger mit mehreren Flüssigmetall-Neutralgas Trennflächen
Liquid-metal heated steam generator having several liquid metal-neutral gas interfaces

(30) Priorité: 11.03.1982 FR 8204076
(43) Date de publication de la demande: 28.09.1983
(73) Titulaire: NOVATOME, F-92350 Le Plessis Robinson (FR)
(72) Inventeur: Jullien, Georges, F-91240 Saint-Michel-Sur-Orge (FR)
(74) Mandataire: Mongrédien, André

## Description

L'invention concerne un dispositif de production de vapeur par échange de chaleur entre un métal liquide caloporteur et de l'eau alimentaire comportant plusieurs interfaces métal liquide-gaz neutre.

Les réacteurs nucléaires à neutrons rapides refroidis par un métal liquide constituant le fluide primaire du réacteur comportent le plus souvent des échangeurs de chaleur intermédiaires dans lesquels on produit l'échauffement d'un métal liquide constituant le fluide intermédiaire qui est lui-même utilisé pour la vaporisation de l'eau alimentaire dans les générateurs de vapeur.

Ces générateurs de vapeur comportent une enveloppe cylindrique à axe vertical fermée par des fonds bombés à l'intérieur de laquelle est disposé le faisceau tubulaire. Ce faisceau, généralement constitué par des tubes enroulés en hélice, occupe une partie seulement de la section transversale du volume interne de l'enveloppe et ne s'étend que sur une partie de la hauteur de l'enveloppe.

Au-dessus du faisceau, est ménagée une zone dans laquelle débouche au moins une conduite d'arrivée de sodium liquide secondaire échauffé par le sodium primaire dans un échangeur intermédiaire, alors qu'à la partie inférieure du générateur de vapeur est prévue une conduite de sortie du sodium liquide secondaire refroidi.

Le sodium liquide secondaire circule, entre son entrée et sa sortie de l'enveloppe du générateur de vapeur, en contact avec la surface externe des tubes du faisceau tubulaire à l'intérieur desquels circule de l'eau alimentaire qui se vaporise par échange de chaleur avec le sodium liquide secondaire.

Une extrémité des tubes du faisceau est reliée à un dispositif d'alimentation en eau alors que l'autre extrémité des tubes du faisceau est reliée à un dispositif collecteur de vapeur.

Lors de son parcours vers le bas en contact avec le faisceau tubulaire, le sodium liquide secondaire se refroidit. Ce sodium refroidi est renvoyé aux échangeurs intermédiaires pour son échauffement et le refroidissement du sodium primaire.

Dans les générateurs de vapeur des réacteurs nucléaires à neutrons rapides construits actuellement, la partie centrale du volume interne de l'enveloppe est occupée par un corps central cylindrique coaxial à l'enveloppe du générateur de vapeur, depuis la partie inférieure du générateur de vapeur jusqu'à la zone supérieure dans laquelle arrive le sodium liquide secondaire. Le faisceau tubulaire occupe la partie périphérique du volume interne de l'enveloppe, autour du corps central, sur toute la hauteur de celui-ci, à l'exception de sa partie inférieure dans laquelle des ouvertures permettent la récupération du sodium liquide secondaire après sa traversée du faisceau.

L'alimentation en sodium secondaire et la circulation de celui-ci dans le générateur de vapeur sont réglées de façon que le niveau supérieur de ce sodium secondaire dans l'enveloppe du générateur se situe un peu au-dessus de l'arrivée de sodium, dans la partie supérieure de l'enveloppe.

L'espace compris entre le niveau supérieur du sodium et le fond supérieur du générateur de vapeur est rempli par un gaz neutre tel que l'argon.

Dans le cas d'une fuite d'eau sur un des tubes du faisceau tubulaire, il se produit une réaction violente entre le sodium liquide et l'eau et une onde de pression parcourt le générateur de vapeur depuis l'endroit où est apparue la fuite jusqu'à l'interface sodium liquide-gaz neutre où cette onde de pression est réflèchie pour être décompressée progressivement.

Ces ondes de pression peuvent endommager non seulement l'échangeur de chaleur mais également les différents composants du circuit de sodium secondaire.

Il est donc nécessaire de favoriser la propagation des ondes de pression vers le niveau libre du sodium liquide où ces ondes sont amorties.

En outre, le parcours de l'onde de pression à travers le générateur de vapeur jusqu'au niveau libre du sodium liquide est généralement de grande longueur, alors qu'il serait souhaitable que ces ondes de pression trouvent le plus rapidement possible une surface libre.

Dans le document EP-A-0 070 775, est décrit un générateur de vapeur sodium-eau comportant une enveloppe cylindrique creuse disposée à la partie centrale du faisceau, fermée à sa partie supérieure et communiquant à sa partie inférieure, par des ouvertures, avec le volume interne du générateur de vapeur dans lequel circule le sodium liquide. Cette enveloppe cylindrique est alimentée en gaz neutre sous pression et mise en communication avec la partie supérieure du générateur de vapeur renfermant du gaz neutre surmontant le sodium liquide, par un tube vertical dont l'extrémité inférieure est située à un niveau suffisamment bas dans l'enveloppe cylindrique, pour qu'un interface sodium-gaz neutre soit créé au voisinage de la partie inférieure de l'enveloppe cylindrique centrale. Un tel interface permet de mieux amortir les ondes de pression pouvant apparaître en cas de fuite d'eau dans le faisceau tubulaire. On n'est cependant pas assuré que les ondes de pression trouveraient très rapidement un interface sodium-gaz dans leur parcours à l'intérieur du générateur de vapeur.

Le document EP-A-0 070 775 ayant une date de dépôt antérieure à la présente demande de brevet n'a cependant été publié que postérieurement à celle-ci. Il n'est donc pas à prendre en considération pour l'appréciation de l'activité inventive.

Dans ce but, au moins deux compartiments sont ménagés à l'intérieur de l'enveloppe dans une zone non occupée par le faisceau tubulaire, placés l'un au-dessus de l'autre, délimités par des parois ménageant un passage pour le métal liquide entre le compartiment et le volume interne de l'enveloppe, à la partie inférieure de chaque compartiment et mis en communication l'un avec l'autre par un tube sensiblement vertical débouchant à une certaine hauteur dans chacun des deux compartiments successifs, le compartiment situé le plus haut étant mis en communication par un tube sensiblement vertical débouchant à une certaine hauteur dans ce compartiment avec la partie supérieure de l'enveloppe remplie de gaz neutre et le compartiment situé le plus bas avec une réserve de gaz neutre sous pression pour l'introduction dans les compartiments, de gaz neutre créant un interface métal liquide-gaz neutre dans chacun d'entre eux, chacun des compartiments, à l'exception du compartiment situé le plus bas, contenant une des extrémités de deux tubes sensiblement verticaux le mettant en communication avec le compartiment situé juste au-dessus ou avec la partie supérieure de l'enveloppe et avec le compartiment situé juste en-dessous respectivement, de façon que l'extrémité inférieure du tube de communication avec le compartiment situé au-dessus soit à un niveau inférieur à l'extrémité supérieure du tube de communication avec le compartiment situé en-dessous.

Afin de bien faire comprendre l'invention, on va maintenant décrire en se référant à la figure jointe en annexe, un mode de réalisation d'un générateur de vapeur d'un réacteur nucléaire à neutrons rapides refroidi par du sodium liquide comportant plusieurs interfaces sodium liquide-gaz neutre.
La figure 1 représente une vue en coupe par un plan vertical de symétrie du générateur de vapeur.
La figure 2 représente une variante d'exécution du générateur de vapeur avec un dispositif d'évacuation d'argon simplifié.

Le générateur de vapeur comporte une enveloppe cylindrique 1 de grande longueur par rapport à son diamètre disposée avec son axe vertical. Cette enveloppe 1 est fermée par deux fonds bombés 2 et 3 à son extrémité supérieure et à son extrémité inférieure, respectivement.

A l'intérieur de l'enveloppe, est fixé un corps central cylindrique creux 4 coaxialement à l'enveloppe 1. Ce corps central 4 est ouvert à sa partie inférieure et traverse le fond bombé inférieur 3 du générateur de vapeur. Des ouvertures 6 sont ménagées dans la partie inférieure du corps central pour faire communiquer la partie interne de celui-ci avec la partie périphérique du générateur de vapeur disposée autour du corps central 4.

Dans cette partie périphérique est disposé le faisceau tubulaire 8, et enroulé en hélice dans l'espace annulaire existant entre le corps central 4 et l'enveloppe 1 du générateur de vapeur.

A l'une de leurs extrémités les tubes sont reliés à un distributeur 12 permettant d'envoyer l'eau alimentaire dans chacun des tubes du faisceau et à leur autre extrémité ces tubes sont reliés à un collecteur de vapeur 13 permettant de récupérer la vapeur produite dans les tubes mis en contact par leur surface externe avec du sodium liquide chaud.

Le sodium liquide est introduit par des conduites 14 dans l'enveloppe 1 au niveau d'un répartiteur 15 qui permet une distribution homogène du sodium chaud introduit par les conduites 14 dans toute la section du faisceau 8.

Le sodium introduit dans les conduites 14 provient des échangeurs intermédiaires d'un réacteur nucléaire à neutrons rapides refroidi par du sodium liquide primaire servant lui-même à l'échauffement du sodium liquide secondaire dans les échangeurs intermédiaires, ce sodium secondaire échauffé étant envoyé au générateur de vapeur. Le sodium secondaire chaud descend le long du faisceau 8 à l'intérieur du générateur de vapeur, produit l'évaporation de l'eau alimentaire à l'intérieur des tubes du faisceau, puis est évacué à l'intérieur du corps central 4 par les ouvertures 6, à la base du faisceau et sort de l'appareil à travers le fond inférieur.

L'espace compris entre le niveau 17 et le fond supérieur 2 est rempli de gaz neutre, par exemple de l'argon.

Le corps central 4 est divisé sur une partie de sa hauteur, au niveau du faisceau 8, en un certain nombre de compartiments superposés 18, par l'intermédiaire de cloisons de séparation horizontales 19.

A la partie inférieure de chacun des compartiments 18, la paroi latérale du corps central cylindrique 4 est percée-d'ouvertures 20 mettant en communication l'espace intérieur du corps central 4 avec la zone périphérique de l'enveloppe contenant le faisceau 8.

Chacun des compartiments 18, tels que le compartiment 18c, communique avec le compartiment 18b disposé immédiatement en-dessous par l'intermédiaire d'un tube vertical 21 et avec le compartiment supérieur 18d par l'intermédiaire d'un tube vertical 23.

Chacun des tubes verticaux tels que 21 et 23 comporte à sa partie inférieure un organe de fermeture comportant un orifice calibré tel que 24 ou 26 pour augmenter et régler la perte de charge dans le tube vertical.

Le compartiment 18e disposé à la partie supérieure du corps central 4 est mis en communication avec le compartiment 18d situé immédiatement en-dessous ainsi qu'avec l'espace compris entre le niveau 17 et le fond supérieur 2 rempli d'argon par l'intermédiaire d'un tube vertical de grande longueur 27.

Dans la partie inférieure de l'enveloppe du générateur de vapeur, en-dessous du faisceau, sont disposés deux compartiments annulaires 28 ouverts à leur partie inférieure, et communiquant entre eux grâce à un tube vertical 29 muni d'un dispositif de perte de charge 30.

Le compartiment annulaire supérieur 28b est relié par un tube de grande longueur 31 à l'espace du corps central 4 disposé immédiatement en-dessous du compartiment 18b et constituant le compartiment 18a disposé le plus bas à l'intérieur du corps central 4.

Le compartiment inférieur annulaire 28a est relié à une réserve d'argon sous faible pression par l'intermédiaire d'une canalisation 32.

A l'intérieur du corps central, au niveau des compartiments 18, est disposé un tube d'évacuation d'argon et de sodium 33 relié à sa partie inférieure à une capacité de sodium à faible pression par une conduite de grande longueur 34 et à sa partie supérieure à l'atmosphère d'argon recouvrant la capacité de sodium à faible pression par l'intermédiaire d'une conduite de grande longueur 36.

Le tube 33 comporte, dans sa paroi, des orifices calibrés 37 à un niveau inférieur au niveau du bas des tubes 21.

Le tube 33 permet l'évacuation d'argon ou de sodium pendant le fonctionnement du générateur de vapeur.

Avant la mise en service du générateur de vapeur, l'enveloppe 1 de celui-ci est remplie de sodium liquide jusqu'au niveau 17.

On envoie alors de l'argon à l'intérieur du compartiment annulaire inférieur 28a par la canalisation 32.

Le niveau de sodium dans le compartiment annulaire s'établit au niveau de la partie inférieure du tube 29 comportant l'orifice calibré 30. L'argon supplémentaire envoyé dans le compartiment 28a passe alors dans le compartiment supérieur 28b où le niveau de sodium s'abaisse pour s'établir au niveau de la partie inférieure du tube 31.

L'argon passe alors dans le compartiment 18a où le niveau du sodium s'abaisse jusqu'au niveau inférieur du tube 25.

L'argon envoyé dans le générateur de vapeur par la conduite 32 permet ainsi d'établir de proche en proche des interfaces sodium liquide- argon dans chacun des compartiments 18 jusqu'au compartiment 18e situé à la partie supérieure du corps central 4.

Si l'on envoie de l'argon excédentaire, celui-ci est envoyé dans la capacité supérieure d'argon au-dessus du niveau 17.

On peut alors mettre le générateur de vapeur en fonctionnement, les pompes du circuit de sodium secondaire produisent une circulation de sodium à l'intérieur du générateur de vapeur, le niveau supérieur du sodium 17 reste au-dessus des conduites d'arrivée 14 par une régulation de l'argon de couverture.

Au cours de son passage dans le faisceau 8, le sodium subit une perte de charge qui se traduit par une différence de pression entre les parties inférieures de chacun des compartiments disposés les uns au-dessus des autres.

Pendant le fonctionnement du générateur de vapeur, les variations de débit de sodium dans le générateur de vapeur et les variations de la température de ce sodium se traduisent par des variations de la différence de pression entre les parties inférieures des différents compartiments, puisque les ouvertures 20 mettent en communication ces parties inférieures des compartiments avec la zone périphérique du générateur de vapeur où le sodium secondaire circule en contact avec le faisceau.

Ces différences de pression du sodium se traduisent par une circulation de sodium ou d'argon entre les divers compartiments grâce aux tubes verticaux mettant en communication ces compartiments.

Ces tubes sont disposés de façon que l'extrémité supérieure du tube mettant en communication un compartiment quelconque avec le compartiment inférieur, soit à un niveau supérieur de l'extrémité inférieure du tube mettant en communication ce compartiment avec le compartiment disposé au-dessus.

On voit ainsi que, dans le compartiment 18c, l'extrémité supérieure du tube 21 est à un niveau supérieur à l'extrémité inférieure du tube 23 comportant l'orifice calibré 26.

De cette façon, pendant le fonctionnement du générateur de vapeur, l'interface sodium-argon dans chacun des compartiments disposés suivant la hauteur du générateur de vapeur est susceptible de varier entre deux limites.

On se trouve donc toujours en présence de niveaux libres dans chacun des compartiments disposés successivement suivant la hauteur du générateur de vapeur.

Dans le cas d'une fuite dans le faisceau tubulaire transportant l'eau alimentaire, l'onde de pression consécutive à la réaction sodium-eau rencontre très rapidement un niveau libre sodium-argon puisque cette onde commence à se propager dans des directions rediales du générateur de vapeur, vers le corps central qui comporte une pluralité de niveaux superposés.

De même, les ondes qui se propagent dans la direction axiale du générateur de vapeur et vers le bas rencontrent très rapidement les niveaux libres à l'intérieur des compartiments annulaires 28.

Les ondes de pression sont donc amorties très rapidement après leur apparition, ce qui évite la possibilité de destruction du générateur de vapeur.

Pour limiter le débit de circulation dans les tubes 21 il est avantageux de créer une perte de charge au niveau de la partie inférieure de chaque tube de communication avec le compartiment supérieur.

La circulation de l'argon d'un compartiment à l'autre par l'intermédiaire des tubes permet la constitution de couches d'argon dans la partie supérieure des compartiments qui est totalement étanche.

Dans le cas où l'interface sodium-argon dans un compartiment tend à descendre en-dessous du niveau de l'ouverture correspondante 37 du tube de récupération d'argon 33, l'argon est évacué vers la capacité constituée par la couverture d'argon à faible pression d'une capacité de sodium, par exemple, une capacité à faible pression du circuit principal du réacteur nucléaire.

Le niveau de sodium dans le dispositif d'évacuation 33 est maintenu par mise en communication de la partie inférieure du tube 33, par l'intermédiaire d'une conduite 34, avec une capacité de sodium à faible pression, par exemple la pompe du circuit secondaire ou le réservoir de stockage de ce sodium secondaire.

En réalité, si la longueur des tubes de liaison entre les compartiments est supérieure à la perte de charge entre les orifices situés à la base de deux compartiments successifs, le tube d'évacuation d'argon n'est pas indispensable pour assurer dans tous les cas une circulation d'argon convenable entre les compartiments. Le tube d'évacuation d'argon 33 peut être suprimé lorsque l'on admet de pouvoir rejeter une faible quantité de gaz vers le faisceau 8.

Sur la figure 2, on voit une variante de réalisation d'un générateur de vapeur suivant l'invention, représenté de façon simplifiée.

A l'intérieur de l'enveloppe 40 du générateur de vapeur contenant du sodium liquide jusqu'au niveau 41 et renfermant le faisceau, sont disposés, les uns au-dessus des autres, des compartiments 42a, 42b, 42c et 42d. Chacun des compartiments 42 présente des ouvertures dans sa paroi latérale, à la partie inférieure de celle-ci, mettant en communication l'intérieur du compartiment avec le volume interne de l'enveloppe 40, renfermant le faisceau baignant dans le sodium liquide en circulation.

Les compartiments 42 sont mis en communication les uns avec les autres par des tubes verticaux44 comme décrit précédemment.

Le compartiment inférieur 42a est relié par une conduite 45 à la partie supérieure de la réserve de sodium liquide 46 intercalée sur le circuit secondaire (ou à la partie supérieure d'une pompe secondaire). Dans sa partie supérieure, le réservoir 46 renferme de l'argon à faible pression surmontant le sodium liquide. Sur la conduite 45 sont disposés une vanne 47 et un limiteur de débit 48. La conduite 45 permet l'évacuation d'argon vers le réservoir 46. Une conduite 50 en dérivation sur la conduite 45, entre le compartiment 42a et la vanne 47 est reliée à une source d'argon sous pression par l'intermédiaire d'une vanne 52.

Un trop-plein 54 se déversant dans une conduite 55 permet le recueil du sodium ou de l'argon de la capacité supérieure du générateur de vapeur dans le réservoir 46 (régulation de niveau).

Dans le dispositif représenté à la figure 2, l'évacuation d'argon est réalisée uniquement par la conduite 45 reliée au compartiment inférieur 42a.

L'alimentation en argon sous pression des compartiments est également effectuée par la conduite 45.

Ce dispositif est donc beaucoup plus simple que celui représenté à la figure 1. Cependant, sie la perte de charge dans le générateur de vapeur est importante, il peut se produire un écoulement de sodium dans les tubes 44. En conséquence, les tubes sont prévus de façon que:
1 ) la différence de niveaux entre les extrémités basses de deux tubes 44 successifs augmente du bas vers le haut du générateur de vapeur, dans le cas où les compartiments sont de hauteurs égales;
2) la longueur des tubes 44 augmente également du bas vers le haut du générateur de vapeur.

On voit que les principaux avantages du dispositif selon l'invention sont de permettre un amortissement rapide des ondes de pression, après l'apparition de celles-ci en un point quelconque de la zone générateur de vapeur où se trouve le faisceau, d'amortir ces ondes quel que soit leur sens de propagation dans les directions radiales ou axiales du générateur de vapeur et d'éviter tout entrainement d'argon par le sodium en circulation dans le faisceau tubulaire.

Ces résultats sont obtenus malgré une conception simple et peu encombrante des dispositifs de réalisation de niveaux libres à l'intérieur des générateurs de vapeur.

En particulier le fait de disposer les compartiments dans lesquels on réalise les interfaces sodium-argon à l'intérieur du corps central et en-dessous de la partie supérieure du faisceau permet d'utiliser au mieux les espaces morts du volume interne du générateur de vapeur.

Mais l'invention ne se limite pas au mode de réalisation qui vient d'être décrit; elle en comporte au contraire toutes les variantes.

C'est ainsi que les compartiments superposés peuvent être disposés dans d'autres parties du volume interne du générateur de vapeur et que ces compartiments peuvent présenter une forme différente d'une forme cylindrique ou annulaire.

Les parois de séparation de ces compartiments peuvent être planes ou au contraire présenter la forme de surfaces de révolution dont la méridienne est par exemple une courbe en anse de panier.

Les compartiments annulaires disposés à la base du générateur de vapeur peuvent être reliés par des nervures radiales soudées, aussi bien à la surface externe du corps central qu'à la surface interne de l'enveloppe du générateur de vapeur.

Les dispositifs de restriction de débit augmentant la perte de charge à la base des tubes de communication entre les compartiments peuvent être réalisés sous la forme de simples orifices calibrés ou de dispositifs plus complexes dont la perte de charge est différente suivant le sens de circulation du fluide à l'intérieur du tube.

L'invention s'applique dans le cas d'un générateur de vapeur réalisant la vaporisation par échange de chaleur avec un métal liquide quelconque et le gaz neutre introduit dans les compartiments superposés peut être un gaz rare tel que l'argon ou un simple gaz inerte tel que l'azote.

Enfin le dispositif suivant l'invention s'applique non seulement dans le cas des générateurs de vapeur des réacteurs nucléaires à neutrons rapides mais également dans le cas de tout générateur de vapeur utilisant un métal liquide susceptible de réagir violemment avec l'eau alimentaire.

## Revendications

1. Dispositif de production de vapeur par échange de chaleur entre un métal liquide caloporteur et de l'eau alimentaire comportant une enveloppe cylindrique (1) à axe vertical fermée par des fonds pleins (2, 3) à l'intérieur de laquelle est disposé un faisceau tubulaire (8) occupant une partie seulement de la section transversale du volume interne de l'enveloppe (1), sur une partie seulement de la hauteur de cette enveloppe, au moins une conduite (14) pour l'introduction de métal liquide caloporteur dans l'enveloppe (1) traversant celle-ci dans une zone située au-dessus du faisceau tubulaire (8), au moins une conduite de sortie du métal liquide traversant l'enveloppe (1) à sa partie inférieure, des moyens d'alimentation (12) des tubes du faisceau en eau alimentaire et des moyens de récupération (13) de la vapeur produite dans ce faisceau tubulaire (8) par échange de chaleur entre le métal liquide circulant au contact de la surface des tubes du faisceau et l'eau alimentaire, le niveau supérieur (17) du métal liquide étant surmonté par du gaz neutre remplissant la partie supérieure de l'enveloppe, caractérisé par le fait qu'au moins deux compartiments (18, 28) sont ménagés à l'intérieur de l'enveloppe (1) dans une zone non occupée par le faisceau tubulaire (8) placés l'un au-dessus de l'autre et délimités par des parois ménageant un passage pour le métal liquide entre le compartiment et le volume interne de l'enveloppe (1) à la partie inférieure de chaque compartiment (18, 28) et mis en communication par un tube (21, 23, 25, 31) sensiblement vertical débouchant à une certaine hauteur dans chacun des deux compartiments (18, 28) successifs, le compartiment (18e) situé le plus haut étant mis en communication par un tube (27) sensiblement vertical débouchant à une certaine hauteur dans ce compartiment (18e), avec la partie supérieure de l'enveloppe (1) remplie de gaz neutre et le compartiment (28a) situé le plus bas avec une réserve de gaz neutre sous pression pour l'introduction dans les compartiments, de gaz créant un interface métal liquide-gaz neutre dans chacun d'entre eux, chacun des compartiments (18, 28), à l'exception du compartiment (28a) situé le plus bas, contenant une des extrémités de deux tubes (21, 23, 25, 31) sensiblement verticaux le mettant en communication avec le compartiment situé, juste au-dessus ou avec la partie supérieure de l'enveloppe (1) et avec le compartiment situé juste en-dessous, respectivement, de façon que l'extrémité inférieure du tube de communication avec le compartiment situé au-dessus soit à un niveau inférieur à l'extrémité supérieure du tube de communication avec le compartiment situé en-dessous.

2. Dispositif de production de vapeur suivant la revendication 1, dans le cas où ce dispositif de production de vapeur comporte un corps central (4) coaxial à l'enveloppe cylindrique (1), disposé sur une certaine hauteur à l'intérieur de cette enveloppe (1) ménageant à l'intérieur de celle-ci une zone périphérique dans laquelle est disposé le faisceau (8), caractérisé par le fait que les compartiments (18, 28), au moins pour une partie d'entre eux, sont ménagés à l'intérieur du corps central (4) creux et séparés les uns des autres par des cloisons transversales (19) disposées à différentes hauteurs à l'intérieur du corps central (4), des ouvertures (20) à la base de chacun des compartiments (18) étant ménagées dans la paroi latérale du corps central (4).

3. Dispositif de production de vapeur suivant l'une quelconque des revendications 1 et 2, caractérisé par le fait qu'une partie au moins des compartiments (18, 28) est disposée dans la partie inférieure du générateur de vapeur, en-dessous du faisceau tubulaire (8), les compartiments (28) disposés dans cette zone ayant une forme annulaire.

4. Dispositif de production de vapeur suivant l'une quelconque des revendications 1, 2 et 3, caractérisé par le fait que des dispositifs de restriction de débit (24, 26, 30) et de création d'une perte de charge sont disposés sur chacun des tubes verticaux (21, 23, 29) mettant en communication les compartiments successifs (18, 28).

5. Dispositif de production de vapeur suivant la revendication 2, caractérisé par le fait qu'un tube (33) est disposé verticalement à l'intérieur du corps central (4) dans toute la zone où sont ménagés des compartiments (18), ce tube étant relié à sa partie supérieure à une capacité de gaz neutre sous faible pression et à sa partie inférieure à une capacité de métal liquide sous faible pression et comportant sur sa surface latérale, au niveau de chacun des compartiments (18), un orifice calibré (37) pour l'évacuation éventuelle d'argon se trouvant dans le compartiment (18) considéré.

6. Dispositif de production de vapeur suivant l'une quelconque des revendications 1, 2, 3 et 4, caractérisé par le fait que le compartiment (42a) situé le plus bas est relié par une conduite (45) à une capacité de gaz neutre sous faible pression (46).

7. Dispositif de production de vapeur suivant la revendication 6, caractérisé par le fait que la conduite (45) est également reliée à une conduite d'alimentation (50) des compartiments en gaz neutre sous pression.

## Patentansprüche

1. Vorrichtung zum Erzeugen von Dampf durch Wärmeaustausch zwischen einem flüssigen Metall als Wärmeaustauschmittel und Speisewasser, mit einem mit seiner Achse vertikal angeordneten zylindrischen Mantel (1), der mit massiven Böden (2, 3) abgeschlossen ist und in dessen Innerem ein nur einen Teil der Querschnittsfläche des Mantels (1) und nur einen Teil der Höhe des Mantels (1) ausfüllendes Rohrbündel (8) angeordnet ist, mindestens einer Leitung (14) zum Einführen des flüssigen Wärmeaustauschmetalls in den Mantel (1), die diesen in einem oberhalb des Rohrbündels (8) gelegenen Bereich durchquert, mindestens einer Austrittsleitung für das flüssige Metall, die den Mantel (1) in dessen unterem Bereich durchquert, Vorrichtungen (12) zum Versorgen der Rohre des Bündels mit Speisewasser und Vorrichtungen (13) zur Rückgewinnung des in dem Rohrbündel (8) durch Wärmetausch zwischen dem mit der Oberfläche der Rohre des Bündels in Kontakt zirkulierendem Flüssigmetall und dem Speisewasser erzeugten Dampf, wobei oberhalb des Oberflächenspiegels (17) des Flüssigmetalls neutrales Gas den oberen Bereich des Mantels ausfüllt, dadurch gekennzeichnet, daß mindestens zwei Behälter (18, 28) im Inneren des Mantels (1) in einem von dem Rohrbündel (8) nicht ausgefüllten Bereich angeordnet sind, wobei die Behälter übereinander positioniert und von Wandungen begrenzt sind, in die ein Durchgang für das Flüssigmetall zwischen dem Behälter und dem Innenvolumen des Mantels (1) im unteren Bereich jedes Behälters (18, 28) eingearbeitet ist, die Behälter über ein im wesentlichen vertikales Rohr (21, 23, 25, 31) miteinander in Verbindung stehen, das in einer bestimmten Höhe in jedem zweier aufeinanderfolgender Behälter (18, 28) mündet, wobei der oberstgelegene Behälter (18e) über ein im wesentlichen vertikales Rohr (27), das in einer bestimmten Höhe in diesen Behälter (28e) mündet, mit dem oberen mit Neutralgas gefüllten Bereich des Mantels (1) verbunden ist und der unterste Behälter (28a) mit einem Reservoir mit unter Druck stehendem Neutralgas zum Einführen in die Behälter verbunden ist, wobei das Gas zwischen jedem Behälter eine Grenzschicht Flüssigmetall-Gas bildet, jeder Behälter (18, 28), bis auf den zu unterst gelegenen Behälter (28a), jeweils eines der Enden zweier im wesentlichen vertikaler Rohre (21, 23, 25, 31) enthält, wobei die Rohre den jeweiligen Behälter mit dem dicht darüberliegenden Behälter oder mit.dem oberen Bereich des Mantels (1) bzw. mit dem direkt darunterliegenden Behälter verbinden, so daß das untere Ende des Rohrs zur Verbindung dem darüberliegenden Behälter auf einer Höhe unterhalb der Höhe des oberen Endes des Rohrs zur Verbindung mit dem darunterliegenden Behälter liegt.

2. Vorrichtung nach Anspruch 1, die koaxial zum zylindrischen Mantel (1) einen mittigen Körper (4) aufweist, der auf einer bestimmten Höhe im Inneren des Mantels (1) angeordnet ist und dort einen peripheren Bereich bildet, in dem das Rohrbündel (8) angeordnet ist, dadurch gekennzeichnet, daß die Behälter (18, 28), wenigstens zum Teil, im Inneren des hohlen mittigen Körpers (4) angeordnet und voneinander durch auf verschiedenen Höhen im Inneren des mittigen Körpers angeordneten Querplatten (19) getrennt sind, und am Boden jedes Behälters (18) in der Seitenwand des mittigen Körpers (4) Öffnungen (20) angebracht sind.

3. Vorrichtung nach Anspruch 1 oder 2, dadurch gekennzeichnet, daß wenigstens ein Teil der Behälter (18, 28) im unteren Teil des Dampferzeugers unterhalb des Rohrbündels (8) angeordnet ist und die in diesem Bereich angeordneten Behälter (28) ringförmig sind.

4. Vorrichtung nach einem der Ansprüche 1 bis 3, dadurch gekennzeichnet, daß Vorrichtungen (24, 26, 30) zur Begrenzung des Durchsatzes und zur Erzeugung eines Druckverlusts in jedem der die aufeinanderfolgenden Behälter (18, 28) verbindenden vertikalen Rohre (21, 23, 29) angeordnet sind.

5. Vorrichtung nach Anspruch 2, dadurch gekennzeichnet, daß ein Rohr (33) vertikal im Inneren des mittigen Körpers (4) über den gesamten Bereich, in dem Behälter (18) angeordnet sind, verläuft, dieses Rohr an seinem oberen Ende an einen unter geringem Druck stehenden Gasbehälter und an seinem unteren Ende an einen unter geringem Druck stehenden Flüssigmetallbehälter angeschlossen ist und auf seinen Seitenflächen bei jedem Behälter (18) eine kalibrierte Öffnung (37) zum Absaugen gegebenenfalls sich in dem entsprechenden Behälter (18) befindlichen Argons aufweist.

6. Vorrichtung nach einem der Ansprüche 1 bis 4, dadurch gekennzeichnet, daß der unterste Behälter (42a) über eine Leitung (45) an einen unter geringem Druck stehenden Neutralgasbehälter (46) angeschlossen ist.

7. Vorrichtung nach Anspruch 6, dadurch gekennzeichnet, daß die Leitung (45) außerdem mit einer Leitung (50) zur Versorgung der Behälter mit Druckneutralgas verbunden ist.

## Claims

1. An apparatur for generating steam by means of heat exchange between a liquid heat-transfer metal and supply water, having a cylindrical casing (1) of vertical axis which is closed by solid bottoms (2, 3) and inside which is arranged a bundle of tubes (8) occupying only part of the cross-section of the inner volume of the casing (1), over only part of the height of this casing, at least one pipe (14) for introducing liquid heat-transfer metal into the casing (1) and passing through the latter in a zone located above the bundle of tubes (8), at least one liquid metal outlet pipe passing through the casing (1) in its lower part, means (12) of feeding supply water to the tubes of the bundle, and means (13) of recovering the steam generated in the bundle of tubes (8) by means of heat exchange between the liquid metal circulating in contact with the surface of the tubes of the bundle and the supply water, the upper level (17) of the liquid metal having above it neutral gas filling the upper part of the casing, characterised in that at least two compartments (18, 28) are provided inside the casing (1) in a zone not occupied by the bundle of tubes (8), these compartments being placed above one another and being bounded by walls providing a passage for the liquid metal between the compartment and the inner volume of the casing (1) in the lower part of each compartment (18, 28), and communicating with one another by means of a substantially vertical tube (21, 23, 25, 31) opening at a certain height into each of the two successive compartments (18, 28), the highest compartment (18e) communicating by means of a substantially vertical tube (27), opening at a certain height into this compartment (18e), with the upper part of the casing (1) filled with neutral gas, and the lowest compartment (28a) communicating with a reserve of neutral gas under pressure for introducing into the compartments gas which produces a liquid metal/neutral gas interface in each of them, each of the compartments (18, 28), with the exception of the lowest compartment (28a), containing one of the ends of two substantially vertical tubes (21, 23, 25, 31) putting it into cummunication with the compartment located just above or with the upper part of the casing (1) and with the compartment located just below respectively, in such a way that the lower end of the tube communicating with the compartment located above is at a lower level that the upper end of the tube communicating with the compartment located below.

2. Steam-generating apparatus according to Claim 1, where this steam-generating apparatus has a central body (4) coaxial with the cylindrical casing (1) and arranged at a certain height within this casing (1), providing inside the latter a peripheral zone in which the bundle (8) is arranged, characterised in that the compartments (18, 28), or at least some of them, are made inside the hollow central body (4) and are separated from one another by transverse partitions (19) arranged at different heights inside the central body (4), orifices (20) at the base of each of the compartments (18) being formed in the side wall of the central body (4).

3. Steam-generating apparatus according to either one of Claims 1 and 2, characterised in that at least some of the compartments (18, 28) are arranged in the lower part of the steam generator underneath the bundle of tubes (8), the compartments (28) arranged in this zone having an annular form.

4. Steam-generating apparatus according to any one of Claims 1, and 3, characterised in that devices restricting the flow (24, 26, 30) and producing a load loss are arranged on each of the vertical tubes (21, 23, 29) putting the successive compartments (18, 28) in communication with one another.

5. Steam-generating apparatus according to Claim 2, characterised in that a tube (33) is arranged vertically within the central body (4) in the entire zone where compartments (18) are made, this tube being connected at its upper part to a volume of neutral gas under low pressure and at its lower part to a volume of liquid metal under low pressure and possessing on its lateral surface, at the level of each of the compartments (18), a calibrated orifice (37) for the possible discharge of argon present in the compartment (18) considered.

6. Steam-generating apparatus according to any one of Claims 1, 2, 3 and 4, characterised in that the lowest compartment (42a) is connected by means of a pipe (45) to a volume of neutral gas under low pressure (46).

7. Steam-generating apparatus according to Claim 6, characterised in that the pipe (45) is also connected to a pipe (50) supplying neutral gas under pressure to the compartments.
